# EUROPÄISCHE PATENTSCHRIFT

(11) **EP 0 783 408 B1**
(45) Veröffentlichungstag und Bekanntmachung des Hinweises auf die Patenterteilung: **28.10.1998**
(21) Anmeldenummer: 96911997.3
(22) Anmeldetag: 03.04.1996
(51) Int. Cl.: B41F 5/24

(54) **FLEXODRUCKMASCHINE MIT VARIABLER DRUCKLÄNGE**
FLEXOGRAPHIC PRESS WITH VARIABLE PRINTING LENGTH
PRESSE FLEXOGRAPHIQUE A LONGUEUR D'IMPRESSION VARIABLE

(30) Priorität: 30.05.1995 DE 19519141
(43) Veröffentlichungstag der Anmeldung: 16.07.1997
(73) Patentinhaber: FISCHER & KRECKE GMBH & CO., D-33613 Bielefeld 1 (DE)
(72) Erfinder: KOLBE, Wilfried, D-21483 Gülzow (DE); TERSTEGEN, Manfred, D-33613 Bielefeld (DE); STEINMEIER, Bodo, D-33739 Bielefeld (DE); SCHIRRICH, Klaus, D-33729 Bielefeld (DE)
(74) Vertreter: TER MEER STEINMEISTER & PARTNER GbR
(86) Internationale Anmeldenummer: EP9601452
(87) Internationale Veröffentlichungsnummer: WO9638304

(56) Entgegenhaltungen:
- EP-A- 0 459 098
- EP-A- 0 498 012
- DE-A- 3 336 792
- FR-A- 2 550 995
- GB-A- 2 283 939

## Beschreibung

Die Erfindung betrifft eine Flexodruckmaschine gemäß dem Oberbegriff des Patentanspruchs 1.

Flexodruckmaschinen besitzen üblicherweise mehrere Farbwerke, die am Umfang eines gemeinsamen Gegendruckzylinders angeordnet sind und jeweils einen Druckzylinder sowie eine Auftragwalze aufweisen. Die Auftragwalze dient dazu, die Klischees auf dem Druckzylinder einzufärben. Typischerweise besitzt die Auftragwalze zu diesem Zweck auf ihrer Oberfläche ein gleichmäßiges Näpfchenraster, dessen Näpfchen beispielsweise mit Hilfe einer Kammerakel mit Druckfarbe gefüllt werden. Die Auftragwalze mit den farbgefüllten Näpfchen rollt am Umfang des Druckzylinders ab und übergibt die Farbe auf die erhabenen, druckenden Teile der Klischees. Dabei ist es wichtig, daß die Auftragwalze und der Druckzylinder exakt die gleiche Umfangsgeschwindigkeit besitzen, damit die Farbe beim Auftrag auf den Druckzylinder nicht verwischt wird. Dies wird üblicherweise dadurch erreicht, daß auf der Welle der Auftragwalze ein Auftragwalzenzahnrad sitzt, das mit einem auf der Welle des Druckzylinders sitzenden Druckzylinderzahnrad kämmt, wobei der Wälzkreisdurchmesser des Auftragwalzenzahnrads gleich dem Außendurchmesser der Auftragwalze und der Wälzkreisdurchmesser des Druckzylinderzahnrads gleich dem Außendurchmesser des Druckzylinders ist.

Der Bedruckstoff umschlingt den Gegendruckzylinder auf dem größten Teil seines Umfangs, so daß zwischen dem Gegendruckzylinder und dem Bedruckstoff praktisch kein Schlupf auftritt und somit die Bahngeschwindigkeit des Bedruckstoffs gleich der Umfangsgeschwindigkeit des Gegendruckzylinders ist. Im Idealfall stimmt die Umfangsgeschwindigkeit des Gegendruckzylinders und somit auch die Bahngeschwindigkeit des Bedruckstoffs mit der Umfangsgeschwindigkeit des Druckzylinders überein, so daß das Druckbild sauber auf den Druckstoff übertragen wird.

Bei zahlreichen herkömmlichen Flexodruckmaschinen erfolgt der Antrieb der Farbwerke über ein fest auf der Welle des Gegendruckzylinders sitzenden Zentralrad, das mit den Druckzylinderzahnrädern sämtlicher Farbwerke kämmt und dessen Wälzkreisradius gleich dem Außenradius des Druckzylinders (zuzüglich der Dicke des Bedruckstoffes) ist, so daß jeglicher Schlupf zwischen dem Druckzylinder und dem Bedruckstoff vermieden wird.

Da das Übersetzungsverhältnis zwischen dem Druckzylinder und dem Gegendruckzylinder nur diskrete Werte entsprechend dem Zähnezahlverhältnis zwischen dem Druckzylinderzahnrad und dem Zentralrad annehmen kann, können in diesem Fall auch für den Umfang des Druckzylinders nur diskrete Werte gewählt werden, nämlich ganzzahlige Vielfache von U/Z, wobei U der Umfang des Gegendruckzylinders und Z die Zähnezahl des Zentralrades ist. Der Wert $\text{Zd = U/Z}$ ist dann die Zähnezahl des Druckzylinderzahnrads. Der Umfang des Druckzylinders bestimmt die sogenannte Drucklänge, d.h., die Länge der durch Abrollen des Druckzylinders auf den Bedruckstoff erzeugten, sich wiederholenden Druckbilder in Bahn-Längsrichtung des Bedruckstoffs.

Wenn der Bedruckstoff kontinuierlich zu einer nachgeschalteten Bearbeitungsstation, beispielsweise einer Stanze, weiterläuft, die passergenau mit dem gedruckten Bild arbeiten soll, so muß die Drucklänge exakt mit der Arbeitslänge der nachgeschalteten Bearbeitungsstation übereinstimmen.

Nun ist bei vielen praktischen Anwendungen die Arbeitslänge der nachgeschalteten Maschine durch die Anforderungen an das Produkt vorgegeben. Beispielsweise ist es häufig erwünscht, daß aus dem Bedruckstoff mit Hilfe einer Stanze Bögen mit einer vorbestimmten Länge ausgestanzt werden, die jeweils passergenau ein einzelnes Druckbild tragen. In diesem Fall müßte folglich die Drucklänge an die gewünschte Bogenlänge angepaßt werden. Dabei erweist es sich oft als problematisch, daß die Drucklänge nur in diskreten Schritten variiert werden kann.

In der Preis hilft man sich bisher damit, daß man gezielt einen gewissen Schlupf zwischen dem Druckzylinder und dem Bedruckstoff auf dem Gegendruckzylinder herbeiführt, während die Auftragwalze nach wie vor schlupffrei am Druckzylinder abrollt. Die Umfangsgeschwindigkeit des Druckzylinders ist dann von der Umfangsgeschwindigkeit des Gegendruckzylinders etwas verschieden, und das Bild wird beim Übertragen auf den Bedruckstoff kontrolliert verwischt, so daß die tatsächliche Drucklänge sich vom Umfang des Druckzylinders um den Schlupffaktor S unterscheidet, der durch das Verhältnis der Umfangsgeschwindigkeiten von Druckzylinder und Gegendruckzylinder gegeben ist. Die Grobeinstellung der Drucklänge erfolgt dann durch geeignete Wahl der Zähnezahl des Druckzylinderzahnrades und des Umfangs des Druckzylinders, und die Feineinstellung der Drucklänge erfolgt über den Schlupffaktor S.

Bei dieser Vorgehensweise muß naturgemäß die Drehzahl des Druckzylinders relativ zur Drehzahl des Gegendruckzylinders stufenlos variierbar sein. In EP 0 459 098 A1 und DE 33 36 792 C2 wird zu diesem Zweck eine Flexodruckmaschine beschrieben, bei der für die Farbwerke ein besonderer Antrieb vorgesehen sein, der es gestattet, die Drehzahl der Druckzylinder in bezug auf die Drehzahl des Gegendruckzylinders zu variieren. Bei dieser bekannten Flexodruckmaschine trägt die Welle des Gegendruckzylinders zwei baugleiche Zentralräder. Eines dieser Zentralräder sitzt fest auf der Welle des Gegendruckzylinders und dient zum Antrieb des Gegendruckzylinders, während das zweite Zentralrad auf der Welle des Gegendruckzylinders drehbar ist und zum Antrieb der Druckzylinderzahnräder dient. Die beiden Zentralräder sind durch ein Differentialgetriebe miteinander gekoppelt, über das durch einen geeigneten Hilfsantrieb eine Zusatzdrehzahl eingespeist wird. Mit Hilfe dieses Hilfsantriebs läßt sich dann die Drehzahl der Druckzylinder unabhängig von der Drehzahl des Gegendruckzylinders regeln.

Aufgabe der Erfindung ist es, eine Flexodruckmaschine zu schaffen, bei der die Drucklänge stufenlos wählbar ist, ohne daß ein Schlupf zwischen Druckzylinder und Bedruckstoff auftritt.

Diese Aufgabe wird erfindungsgemäß mit den in Patentanspruch 1 angegebenen Merkmalen gelöst.

Erfindungsgemäß ist bei einer Flexodruckmaschine der eingangs genannten Gattung jede Auftragwalze über ein Zahnradgetriebe mit festem Übersetzungsverhältnis durch ein fest auf der Welle des Gegendruckzylinders sitzendes Zentralrad antreibbar. Die Drehzahl der Druckzylinder ist somit nicht nur von der Drehzahl des Gegendruckzylinders, sondern auch von der Drehzahl der Auftragwalzen unabhängig, und durch das feste Übersetzungsverhältnis zwischen dem Zentralrad und den Auftragwalzen ist sichergestellt, daß die Umfangsgeschwindigkeit der Auftragwalzen stets mit derjenigen des Gegendruckzylinders bzw. des Bedruckstoffs übereinstimmt. Die Wahl der Drucklänge erfolgt erfindungsgemäß über eine geeignete Wahl des Durchmessers der Druckzylinder. Im allgemeinen wird deshalb der Umfang des Druckzylinders ein nicht-ganzzahliges Vielfaches von U/Z sein. Der gesonderte Antrieb für die Druckzylinder wird so geregelt, daß die Umfangsgeschwindigkeit des Druckzylinders mit der Umfangsgeschwindigkeit des Gegendruckzylinders und folglich auch mit der Umfangsgeschwindigkeit der Auftragwalze übereinstimmt. Es tritt somit weder zwischen dem Druckzylinder und dem Bedruckstoff noch zwischen dem Druckzylinder und der Auftragwalze ein Schlupf auf, und die Bestimmung der Drucklänge erfolgt allein über den Umfang des Druckzylinders. Dies hat den Vorteil, daß bei bei jeder der stufenlos wählbaren Drucklängen ein unverwischtes und somit sauberes Druckbild erhalten wird.

Vorteilhafte Weiterbildungen und Ausgestaltungen der Erfindung ergeben sich aus den Unteransprüchen.

In einer bevorzugten Ausführungsform erfolgt der Antrieb der Druckzylinder über ein zweites, drehbar auf der Welle des Gegendruckzylinders sitzendes Zentralrad, das mit den Druckzylinderzahnrädern sämtlicher Farbwerke kämmt. Die Zahnradgetriebe für den Antrieb der Auftragwalzen werden dann vorzugsweise jeweils durch ein Zwischenzahnrad gebildet das freilaufend auf der Welle des Druckzylinders sitzt und einerseits mit dem auf der Welle des Gegendruckzylinders festen Zentralrad und andererseits mit dem Auftragwalzenzahnrad kämmt. Dieses Zwischenzahnrad hat vorzugsweise den gleichen Wälzkreis und die gleiche Zähnezahl wie das Druckzylinderzahnrad. Hierdurch wird ein besonders einfacher und kompakter Aufbau des gesamten Antriebssystems und eine rationelle Fertigung der verschiedenen Getriebeelemente ermöglicht. Ein Wechsel der Drucklänge läßt sich bei dieser Ausführungsform in besonders rationeller Weise dadurch bewerkstelligen, daß einfach die Druckzylinder zusammen mit dem jeweils zugehörigen Druckzylinderzahnrad und Zwischenzahnrad ausgewechselt werden. Da die genannten Zahnräder auf der Welle des Druckzylinders sitzen, bilden sie zusammen mit dem Druckzylinder eine Einheit, die sich beim Druckzylinderwechsel problemlos handhaben läßt.

Wenn bei einer Änderung der Drucklänge der Druckzylinder gegen einen solchen mit anderem Umfang und folglich auch mit anderem Durchmesser ausgewechselt wird, so ändern sich zwangsläufig die Achsabstände zwischen dem Druckzylinder und dem Gegendruckzylinder einerseits und zwischen dem Druckzylinder und der Auftragwalze andererseits. Damit auch bei größeren Änderungen der Achsabstände der Zahnradeingriff zwischen den verschiedenen Zahnrändern erhalten bleibt, sind das Druckzylinderzahnrad und das Zwischenzahnrad jeweils so dimensioniert, daß ihr Wälzkreisdurchmesser dem Durchmesser des Druckzylinders möglichst nahe kommt. Bei stufenloser Wahl der Drucklänge werden im allgemeinen noch gewisse Durchmesserunterschiede verbleiben. Diese können jedoch durch ein größeres oder kleineres Fußspiel der miteinander kämmenden Zahnräder ausgeglichen werden.

Gemäß einer vorteilhaften Weiterbildung der Erfindung erfolgt der Ausgleich der Achsabstände durch eine entsprechende Profilverschiebung bei dem Druckzylinderzahnrad und dem Zwischenzahnrad. Durch diese Maßnahme läßt sich ein einwandfreier Zahnradeingriff sicherstellen, und mit einer vorgegebenen Zähnezahl des Druckzylinderzahnrades und des Zwischenzahnrades läßt sich so ein relativ großer Bereich von Durchmessern des Druckzylinders abdecken. Da das Druckzylinderzahnrad und das Zwischenzahnrad generell auf der Welle des zugehörigen Druckzylinders verbleiben, kann die Profilverschiebung jeweils speziell an den Durchmesser des betreffenden Druckzylinders angepaßt werden.

Gemäß einer bevorzugten Ausführungsform der Erfindung werden die beiden auf der Welle des Gegendruckzylinders sitzenden Zahnräder, von denen eines den Gegendruckzylinder und die Auftragwalzen und das andere die Druckzylinder antreibt, jeweils direkt durch einen zugehörigen Elektromotor angetrieben, und die Drehzahl mindestens eines dieser Elektromotoren wird so geregelt, daß das gewünschte Drehzahlverhältnis zwischen dem Gegendruckzylinder und den Druckzylindern hergestellt wird. Hierdurch wird der Aufbau der Getriebeeinheit weiter vereinfacht, da die beiden Zentralräder nicht durch ein Differentialgetriebe miteinander gekoppelt zu sein brauchen. Diese Bauweise ermöglicht somit eine kompaktere Konstruktion der Getriebeeinheit, eine Verringerung des Gewichts und eine Verringerung des Trägheitsmoments der anzutreibenden Massen, was wiederum die Energieverluste, den Verschleiß und die Geräuschbildung mindert. Außerdem lassen sich so die beiden Zentralräder und die jeweils zugehörigen Getriebezüge unabhängig voneinander mit jeder gewünschten Drehzahl antreiben. Wenn beispielsweise die Farbwerke in die unwirksame Position gebracht worden sind und nur der Gegendruckzylinder angetrieben werden soll, so braucht lediglich der Antrieb für die Druckzylinder abgeschaltet zu werden, ohne daß noch irgendwelche Kupplungen betätigt werden müssen. Die Auftragwalzen laufen in diesem Fall nicht mit, weil in der Ruhestellung der Farbwerke die Zwischenzahnräder nicht mit dem zugehörigen Zentralrad kämmen.

Die letztgenannte Maßnahme, also der unabhängige direkte Antrieb der beiden Zentralräder durch zugehörige Elektromotoren, ohne Kopplung der beiden Zentralräder durch ein Differentialgetriebe, ist auch bei einer Flexodruckmaschine nach dem Oberbegriff des Anspruchs 1 von Vorteil, bei der die kennzeichnenden Merkmale dieses Anspruchs nicht verwirklicht sind.

Im folgenden wird ein bevorzugtes Ausführungsbeispiel der Erfindung anhand der Zeichnung naher erläutert.

Es zeigen:
- Fig. 1: eine schematische Darstellung des Antriebssystems einer Flexodruckmaschine; und
- Fig. 2: eine schematische Darstellung der wesentlichen Teile aus Figur 1 für den Fall, daß die Flexodruckmaschine für eine andere Drucklänge als in Figur 1 eingerichtet ist.

Am Umfang eines Gegendruckzylinders 10 sind mehrere Farbwerke 12 angeordnet, von denen in Figur 1 nur eines dargestellt ist. Das Farbwerk 12 weist einen Druckzylinder 14 und eine Auftragwalze 16 auf. Der Druckzylinder besitzt einen zylindrischen Kern 18, auf dessen Umfang eine Druckplatte 20 aufgespannt ist, deren äußere Oberfläche das dem gewünschten Druckbild entsprechende Klischee bildet und den effektiven Durchmesser sowie den effektiven Umfang des Druckzylinders bestimmt.

Der Gegendruckzylinder 10, der Druckzylinder 14 und die Auftragwalze 16 stehen in ihrer Betriebsposition mit ihren äußeren Oberflächen miteinander in Berührung und rotieren mit gleichen Umfangsgeschwindigkeiten um ihre jeweiligen Achsen. Die mit einem Näpfchenraster versehene Auftragwalze 16 läuft aber mit ihrer Umfangsfläche durch die Farbkammer einer nicht gezeigten Kammerakel und gibt die dabei aufgenommene Druckfarbe dann im weiteren Verlauf ihrer Umdrehung an den Druckzylinder 14 ab. Vom Druckzylinder 14 wird die Druckfarbe in den druckenden Teilen auf den (nicht gezeigten) Bedruckstoff übertragen, der den Gegendruckzylinder 10 umschlingt.

Auf der Welle 22 des Gegendruckzylinders 10 sitzt drehfest ein erstes Zentralrad 24, das durch einen Elektromotor 26 angetrieben wird. Im gezeigten Beispiel umfaßt der Antriebszug zwischen dem Zentralrad 24 und dem Elektromotor 26 ein auf der Ausgangswelle des Elektromotors sitzendes Zahnrad 28 und ein weiteres Zahnrad 30, das mit dem Zahnrad 28 und mit dem Zentralrad 24 kämmt. Wahlweise kann das Zahnrad 28 auch so am Umfang des Zentralrades 24 angeordnet sein, daß es direkt mit dem Zentralrad kämmt. In diesem Fall kann das Zahnrad 30 entfallen, und der Elektromotor 26 wird in entgegengesetztem Drehsinn angetrieben.

Das Zentralrad 24 kämmt weiterhin mit einem freilaufenden Zwischenzahnrad 32, das mit Hilfe eines Lagers 34 drehbar auf der Welle 36 des Druckzylinders 14 angeordnet ist. Das Zwischenzahnrad 32 kämmt wiederum mit einem drehfest auf der Welle 38 der Auftragswalze 16 sitzenden Auftragswalzenzahnrad 40.

Der Wälzkreisdurchmesser des Zentralrades 24 stimmt mit dem Außendurchmesser des Gegendruckzylinders 10 überein. Ebenso beseht auch Übereinstimmung zwischen den Wälzkreisdurchmesser des Zwischenzahnrades 32 und dem Außendurchmesser des Druckzylinders 14 sowie zwischen dem Wälzkreisdurchmesser des Auftragwalzenzahnrades 40 und dem Durchmesser der Auftragwalze. Durch den Elektromotor 26 werden der Gegendruckzylinder 10 und die Auftragwalze 16 angetrieben, wobei das Übersetzungsverhältnis durch das Verhältnis der Zähnezahlen des Auftragwalzenzahnrades 40 und des Zentralrads 24 festgelegt ist. Das Verhältnis der Durchmesser und Umfänge der Auftragwalze 16 und des Gegendruckzylinders 10 entspricht diesem Übersetzungsverhältnis, so daß die Auftragwalze 16 dieselbe Umfangsgeschwindigkeit hat wie der Gegendruckzylinder 10.

Für den Antrieb der Druckzylinder 14 sämtlicher Farbwerke 12 ist ein gesonderter Elektromotor 42 vorgesehen, dessen Ausgangszahnrad 44 mit einem zweiten Zentralrad 46 kämmt, das mit Hilfe eines Lagers 48 drehbar auf der Welle 22 des Gegendruckzylinders 10 gelagert ist. Das zweite Zentralrad 46 kämmt wiederum mit einem Druckzylinderzahnrad 50, das drehfest auf der Welle 36 des Druckzylinders sitzt.

Im gezeigten Beispiel sind die Zahnkränze der beiden Zentralräder 24 und 46 identisch. Der Zahnkranz des Druckzylinderzahnrades 50 ist mit dem Zahnkranz des Zwischenzahnrads 32 identisch. In der in Figur 1 gezeigten Situation entspricht somit auch der Wälzkreisdurchmesser des Druckzylinderzahnrads 50 dem Durchmesser des Druckzylinders 14. Das Übersetzungsverhältnis zwischen dem Druckzylinder 14 und dem zweiten Zentralrad 46 ist durch das Verhältnis zwischen den Zähnezahlen des Druckzylinderzahnrads 50 und des zweiten Zentralrads 46 gegeben, und das Verhältnis zwischen dem Umfang des Druckzylinders 14 und dem Umfang des Gegendruckzylinders 10 entspricht diesem Übersetzungsverhältnis. Folglich ist die Umfangsgeschwindigkeit des Druckzylinders 14 mit den Umfangsgeschwindigkeiten der Auftragswalze 16 und des Gegendruckzylinders 10 identisch, wenn das zweite Zentralrad 46 mit derselben Drehzahl angetrieben wird wie das erste Zentralrad 24. Zu diesem Zweck werden die beiden Elektromotoren 42 und 26 durch ein elektronisches Regelsystem 52 synchronisiert.

Unter diesen Bedingungen kann jedoch die durch den Umfang des Druckzylinders 14 bestimmte Drucklänge nur diskrete Werte annehmen, da das Umfangsverhältnis von Druckzylinder und Gegendruckzylinder stets dem Quotienten zweier ganzer Zahlen entsprechen muß, nämlich dem Verhältnis der Zähnezahlen des Druckzylinderzahnrades 50 und des zweiten Zentralrades 46.

Wenn eine von diesen diskreten Werten abweichende Drucklänge gewünscht wird, so wird erfindungsgemäß der Druckzylinder 14 durch einen Druckzylinder 14' mit anderem Außendurchmesser ersetzt, wie in Figur 2 gezeigt ist. In dem dortigen Beispiel bleibt der Kern 18 des Druckzylinders unverändert, und es ist lediglich eine Druckplatte 20 mit größerer Dicke aufgespannt. Wahlweise kann jedoch auch die Dicke der Druckplatten unverändert gelassen werden und der Kern 18 des Druckzylinders variiert werden.

Beim Auswechseln des Druckzylinders 14' werden auch die auf dessen Welle 36 sitzenden Zahnräder mit ausgewechselt. In Figur 2 ist deshalb anstelle des Zwischenzahnrades 32 ein Zwischenzahnrad 32' mit größerem Kopfkreisdurchmesser vorgesehen, und entsprechend ist das Druckzylinderzahnrad 50 aus Figur 1 in Figur 2 durch ein Druckzylinderzahnrad 50' mit größerem Kopfkreisdurchmesser ersetzt.

Als Beispiel soll angenommen werden, daß der Drucklängenunterschied zwischen den in Figuren 1 und 2 gezeigten Situationen kleiner ist als der Abstand zwischen den diskreten Werten, die den möglichen Zähnezahlen des Zwischenzahnrads 32 und des Druckzylinderzahnrads 50 entsprechen. Das Zwischenzahnrad 32' in Figur 2 hat deshalb dieselbe Zähnezahl wie das Zwischenzahnrad 32 in Figur 1, und entsprechendes gilt auch für die Druckzylinderzahnräder 50 und 50'. Da somit das Übersetzungsverhältnis in Figur 2 dasselbe ist wie in Figur 1, würde der Druckzylinder 14' mit einer zu hohen Umfangsgeschwindigkeit laufen, wenn die Zentralräder 24 und 46 mit gleicher Drehzahl angetrieben würden. Mit Hilfe des Regelsystems 52 wird deshalb in dem in Figur 2 gezeigten Fall das Drehzahlverhältnis zwischen den Elektromotoren 26 und 42 so geregelt, daß die Umfangsgeschwindigkeit des Druckzylinders 14' mit den Umfangsgeschwindigkeiten der Auftragwalze 16 und des Gegendruckzylinders 10 in Übereinstimmung gehalten wird. Auf diese Weise ist auch bei der in Figur 2 gewählten Drucklänge, die keinem diskreten Zähnezahnverhältnis entspricht, ein schlupffreies Abwälzen des Druckzylinders 14 sowohl an der Auftragwalze 16 als auch am Gegendruckzylinder 10 gewährleistet.

Wegen des größeren Durchmessers des Druckzylinders 14' ist in Figur 2 der Abstand zwischen den Wellen 36 und 22 sowie der Abstand zwischen den Wellen 36 und 38 jeweils etwas größer als in Figur 1. Um dennoch sicherzustellen, daß das Zwischenzahnrad 32' und das Druckzylinderzahnrad 50' einwandfrei mit den zugeordneten Zahnrädern kämmen, ist bei dem Zwischenzahnrad 32' und dem Druckzylinderzahnrad 50' eine (positive) Profilverschiebung vorgesehen. Demgemäß sind bei diesen Zahnrändern bei gleicher Zähnezahl die Kopfkreisdurchmesser derart vergrößert, daß ein hinreichend tiefer Zahneingriff mit den jeweils gegenüberliegenden Zahnrädern gewährleistet ist, und die Evolentenprofile sind in bekannter Weise derart verändert, daß die Zahnflanken einwandfrei aneinander abrollen, obgleich die Achsabstände der miteinander kämmenden Zahnräder hier größer sind als die Summen ihrer Wälzkreisradien.

Wenn eine noch größere Drucklänge gewünscht wird, bei der das Umfangsverhältnis zwischen Druckzylinder 14' und Gegendruckzylinder 10 näher bei dem nächsthöheren Zähnezahnverhältnis liegt, so werden das Zwischenzahnrad 32' und das Druckzylinderzahnrad 50' durch Zahnräder ersetzt, die jeweils einen Zahn mehr aufweisen. Sofern dabei der durch den Durchmesser des Druckzylinders bestimmte Achsabstand kleiner ist als die Summe der Wälzkreisradien, wird mit einer negativen Profilverschiebung gearbeitet, so daß die Zahnräder einwandfrei, mit ausreichendem Fußspiel ineinandergreifen.

## Patentansprüche

1. Flexodruckmaschine mit einem oder mehreren am Umfang eines gemeinsamen Gegendruckzylinders (10) angeordneten Farbwerken (12), die jeweils einen Druckzylinder (14; 14') und eine Auftragwalze (16) aufweisen und deren Druckzylinder unabhängig vom Gegendruckzylinder antreibbar ist, dadurch **gekennzeichnet**, daß gleichzeitig jede Auftragwalze (16) über ein Zahnradgetriebe (32, 40; 32') mit festem Übersetzungsverhältnis durch ein fest auf der Welle (22) des Gegendruckzylinders (10) sitzendes Zentralrad (24) antreibbar ist.

2. Flexodruckmaschine nach Anspruch 1, dadurch **gekennzeichnet**, daß der Wälzkreisdurchmesser des Zentralrades (24) gleich dem Außendurchmesser des Gegendruckzylinders (10) ist, daß auf der Welle (38) der Auftragwalze (16) drehfest ein Auftragwalzenzahnrad (40) angeordnet ist, dessen Wälzkreisdurchmesser gleich dem Außendurchmesser der Auftragwalze (16) ist, und daß das Zentralrad (24) und das Auftragwalzenzahnrad (40) durch ein Zwischenzahnrad (32;32') miteinander gekoppelt sind.

3. Flexodruckmaschine nach Anspruch 2, dadurch **gekennzeichnet**, daß das Zwischenzahnrad (32;32') freilaufend auf der Welle (36) des Druckzylinders (14; 14') angeordnet ist.

4. Flexodruckmaschine nach Anspruch 3, dadurch **gekennzeichnet**, daß der Druckzylinder (14;14') und das auf seiner Welle (36) sitzende Zwischenzahnrad (32;32') jeweils eine austauschbare Einheit bilden.

5. Flexodruckmaschine nach einem der vorstehenden Ansprüche, dadurch **gekennzeichnet**, daß der Umfang des Druckzylinders (14') von jedem ganzzahligen Vielfachen von U/Z verschieden ist, wobei U der Umfang des Gegendruckzylinders (10) und Z die Zähnezahl des Zentralrades (24) ist.

6. Flexodruckmaschine nach den Ansprüchen 4 und 5, dadurch **gekennzeichnet**, daß die Zwischenzahnräder (32; 32') der verschiedenen Einheiten jeweils dieselbe Zähnezahl, jedoch unterschiedliche Profilverschiebungen entsprechend den unterschiedlichen Achsabständen zwischen Druckzylinder (14) und Gegendruckzylinder (10) sowie zwischen Druckzylinder (14) und Auftragwalze (16) aufweisen.

7. Flexodruckmaschine nach einem der vorstehenden Ansprüche, mit einem drehbar auf der Welle (22) des Gegendruckzylinders (10) angeordneten zweiten Zentralrad (46), das mit drehfest auf den Wellen (36) der Druckzylinder (14) jedes Farbwerkes (12) angeordneten Druckzylinderzahnrädern (50) kämmt, dadurch **gekennzeichnet**, daß die beiden Zentralräder (24,46) jeweils durch einen eigenen Elektromotor (26,42) antreibbar sind und daß die Drehzahlen der Elektromotoren durch eine elektronisches Regelsystem (52) auf ein vorgegebenes Drehzahlverhältnis regelbar sind.

8. Flexodruckmaschine nach Anspruch 7, dadurch **gekennzeichnet**, daß das zweite Zentralrad (46) die gleiche Zahnung wie das erste Zentralrad (24) aufweist und daß das Druckzylinderzahnrad (50; 50') jeweils die gleiche Zahnung wie das auf derselben Welle (36) sitzende Zwischenzahnrad (32; 32') aufweist.

## Claims

1. Flexographic press having one or more inking units (12) which are arranged on the circumference of a common counter-impression cylinder (10) and each have an impression cylinder (14; 14') and an applicator roll (16) and whose impression cylinder is drivable independently of the counter-impression cylinder, characterised in that each applicator roll (16) is simultaneously drivable, via a toothed gearing (32, 40; 32') having a fixed transmission ratio, by a planet wheel (24) arranged securely on the shaft (22) of the counter-impression cylinder (10).

2. Flexographic press according to claim 1, characterised in that the diameter of the rolling circle of the planet wheel (24) is equal to the outside diameter of the counter-impression cylinder (10), in that an applicator roll toothed wheel (40) is arranged in a rotationally secure manner on the shaft (38) of the applicator roll (16) and its rolling circle diameter is equal to the outside diameter of the applicator roll (16), and in that the planet wheel (24) and the applicator roll toothed wheel (40) are coupled to one another by an intermediate toothed wheel (32; 32').

3. Flexographic press according to claim 2, characterised in that the intermediate toothed wheel (32; 32') is arranged in a freewheeling manner on the shaft (36) of the impression cylinder (14; 14').

4. Flexographic press according to claim 3, characterised in that the impression cylinder (14; 14') and the intermediate toothed wheel (32; 32') arranged on its shaft (36) each form an exchangeable unit.

5. Flexographic press according to any one of the preceding claims, characterised in that the circumference of the impression cylinder (14') is different from each integral multiple of U/Z, wherein U is the circumference of the counter-impression cylinder (10) and Z is the number of teeth of the planet wheel (24).

6. Flexographic press according to claims 4 and 5, characterised in that the intermediate toothed wheels (32; 32') of the various units each have the same number of teeth, but different profile offsets according to the different axial distances between the impression cylinder (14) and the counter-impression cylinder (10), and between the impression cylinder (14) and the applicator roll (16).

7. Flexographic press according to any one of the preceding claims, having a second planet wheel (46) which is rotatably arranged on the shaft (22) of the counter-impression cylinder (10) and which meshes with impression cylinder toothed wheels (50) arranged in a rotationally secure manner on the shafts (36) of the impression cylinders (14) of each inking unit (12), characterised in that each of the two planet wheels (24, 46) is drivable by its own electric motor (26, 42) and in that the speeds of the electric motors are regulatable to a preset speed ratio by an electronic regulating system (52).

8. Flexographic press according to claim 7, characterised in that the second planet wheel (46) has the same toothing as the first planet wheel (24) and in that the impression cylinder toothed wheel (50; 50') has the same toothing as the intermediate toothed wheel (32; 32') arranged on the same shaft (36).

## Revendications

1. Presse flexographique comprenant un ou plusieurs dispositifs d'encrage (12) qui sont disposés à la périphérie d'un cylindre de contre-pression commun (10), qui comportent chacun un cylindre d'impression (14 ; 14') et un rouleau applicateur (16) et dont le cylindre d'impression peut être entraîné indépendamment du cylindre de contre-pression, caractérisée en ce que chaque rouleau applicateur (16) peut être entraîné simultanément par un mécanisme à engrenages (32, 40 ; 32') à rapport de transmission fixe par l'intermédiaire d'une roue centrale (24) montée fixe sur l'arbre (22) du cylindre de contre-pression (10).

2. Presse flexographique selon la revendication 1, caractérisée en ce que le diamètre du cercle de roulement de la roue centrale (24) est égal au diamètre extérieur du cylindre de contre-pression (10), en ce que, sur l'arbre (38) du rouleau applicateur (16), est solidarisée en rotation une roue dentée de rouleau applicateur (40) dont le diamètre du cercle de roulement est égal au diamètre extérieur du rouleau applicateur (16), et en ce que la roue centrale (24) et la roue dentée de rouleau applicateur (40) sont accouplées l'une à l'autre par l'intermédiaire d'une roue dentée intermédiaire (32 ; 32').

3. Presse flexographique selon la revendication 2, caractérisée en ce que la roue dentée intermédiaire (32 ; 32') est montée en libre rotation sur l'arbre (36) du cylindre d'impression (14 ; 14').

4. Presse flexographique selon la revendication 3, caractérisée en ce que le cylindre d'impression (14 ;14') et la roue dentée intermédiaire (32 ; 32') montée sur son arbre (36) forment chacun un ensemble remplaçable.

5. Presse flexographique selon l'une des revendications précédentes, caractérisée en ce que la circonférence du cylindre d'impression (14') est différente de tout multiple entier de U/Z, U étant la circonférence du cylindre de contre-pression (10) et Z le nombre de dents de la roue centrale (24).

6. Presse flexographique selon les revendications 4 et 5, caractérisée en ce que les roues dentées intermédiaires (32 ; 32') des différents ensembles comportent chacune le même nombre de dents mais des corrections de profil différentes qui correspondent aux distances entre-axes différentes entre le cylindre d'impression (14) et le cylindre de contre-pression (10) ainsi qu'entre le cylindre d'impression (14) et le rouleau applicateur (16).

7. Presse flexographique selon l'une des revendications précédentes, comprenant une seconde roue centrale (46) qui est montée en rotation sur l'arbre (22) du cylindre de contre-pression (10) et qui s'engrène avec des roues dentées de cylindre d'impression (50) solidarisées en rotation aux arbres (36) des cylindres d'impression (14) de chaque dispositif d'encrage (12), caractérisée en ce que les deux roues centrales (24, 46) peuvent chacune être entraînées par un moteur électrique propre (26, 42), et en ce que les vitesses de rotation des moteurs électriques peuvent être réglées à un rapport prédéfini de vitesses de rotation par un système électronique de régulation (52).

8. Presse flexographique selon la revendication 7, caractérisée en ce que la seconde roue centrale (46) possède la même denture que la première roue centrale (24), et en ce que la roue dentée de cylindre d'impression (50 ; 50') comporte la même denture que la roue dentée intermédiaire (32 ; 32') montée sur le même arbre (36).
